# EUROPÄISCHE PATENTSCHRIFT

(11) **EP 1 429 642 B1**
(45) Veröffentlichungstag und Bekanntmachung des Hinweises auf die Patenterteilung: **02.03.2005**
(21) Anmeldenummer: 02772310.5
(22) Anmeldetag: 17.09.2002
(51) Int. Cl.: A47B 57/40, A47B 96/14

(54) **REGALSYSTEM ZUR LAGERUNG UND ARCHIVIERUNG VON GEGENSTÄNDEN**
SHELF SYSTEM FOR STORING AND ARCHIVING OBJECTS
SYSTEME D'ETAGERES PERMETTANT DE STOCKER ET D'ARCHIVER DES OBJETS

(30) Priorität: 28.09.2001 DE 10148174; 08.12.2001 DE 10160364
(43) Veröffentlichungstag der Anmeldung: 23.06.2004
(73) Patentinhaber: Irega AG, 8808 Pfäffikon (CH)
(72) Erfinder: SCHOLZ, Gottfried, 65719 Hofheim-Langenhain (DE)
(74) Vertreter: Aue, Hans-Peter, Dipl-Ing.
(86) Internationale Anmeldenummer: PCT/EP2002/010401
(87) Internationale Veröffentlichungsnummer: WO 2003/028506

(56) Entgegenhaltungen:
- DE-B- 1 178 564
- FR-A- 2 484 806
- GB-A- 422 661
- US-A- 3 199 471

## Beschreibung

Die Erfindung bezieht sich auf ein Regalsystem zur Lagerung und Archivierung von Gegenständen, im Wesentlichen bestehend aus mindestens einem Regal mit rechteckigem Querschnitt, an dessen Eckpunkten vertikale Längspfosten angeordnet sind, wobei zwischen jeweils zwei stirnseitigen Längspfosten horizontale Traversen zur Befestigung von mit je einer abwärts gerichteten Stirnseitenlasche versehene Auflageboards anbringbar sind und die Längspfosten Aussparungen zur Aufnahme von vertikal und horizontal beabstandeten und abwärts gerichteten Paaren von Haken an den Traversen aufweisen.

Es sind eine Vielzahl von Regalen bzw. Regalsystemen bekannt, deren Einzelteile, wie Längspfosten, Seitenleitern bzw. Traversen und Auflageboards durch unterschiedliche Befestigungsarten miteinander verbunden sind. Solche Regale weisen in der Regel mehrere Längspfosten an den Regaleckpunkten auf, an denen in bestimmten vertikalen Abständen ein oder mehrere waagerechte Auflageboards befestigt sind, auf denen Gegenstände und/oder Schüttgut gelagert wird. Die Auflageboards werden mit den Längspfosten verklebt, verschweißt oder verschraubt, wobei die Art der Befestigung meist vom Material abhängt, aus dem das Regal gefertigt ist.

Nachteilig bei solchen Regalen bzw. Regalsystemen ist, dass diese in Abhängigkeit von der Verbindungsart, etwa durch Schweißen oder Verkleben nicht mehr zerlegt oder Bedürfnissen des Benutzers angepasst werden können. Dadurch weisen diese Regale bzw. Regalsysteme zwar eine hohe Stabilität auf, jedoch ist eine Variation der Größe und Anzahl der Auflageboards im Regal bzw. Regalsystem stark begrenzt. Weiterhin sind diese Regale bzw. Regalsysteme auch auf Grund ihres durch die feste Verbindung benötigten Platzvolumens nur schwer transportierbar.

Darüber hinaus sind eine Vielzahl von Stecksystemen für Regale bekannt, bei denen die Regalteile, wie Auflageboards, Längspfosten, Traversen usw. zum Beispiel durch Nut-Feder-Verbindungen verbunden werden. Bei manchen Systemen werden die Auflageboards einfach auf Stege oder Stifte an den Traversen aufgelegt. Dies führt aber zu einer hohen Instabilität des Regalsystems. Verschraubte oder durch spezielle Verbindungselemente verbundene Regale bzw. Regalsysteme sind nur mit großem Aufwand montierbar oder demontierbar, so dass die damit befassten Personen Auf- bzw. Abbauprobleme haben. Des Weiteren sind oft kompliziert gestaltete Verbindungselemente zum Verbinden des Auflageboards erforderlich, die fertigungstechnisch schwierig herzustellen sind.

Bei nahezu rein durch Stecken montierbare Regale bzw. Regalsysteme werden in der Regel nur durch sich kreuzende Streben zwischen diagonal gegenüberliegenden Eckpunkten an der Rückseite des Regals verschraubt. Dadurch erhält man eine Längsstabilität des Regals. Eine gewisse Seiten- bzw. Tiefenstabilität wird durch in die Längspfosten einsetzbare Traversen erreicht, die mit den Längspfosten Seitenleitern bilden. Die Verbindung erfolgt meistens durch Verschraubungen und Knotenbleche.

Die PCT/EP00/10857 zeigt ein Regalsystem der eingangs genannten Art, bei dem jede Traverse vorgespannte, aufwärts offene Aufnahmetaschen aufweist und endseitig jeweils ein abwärts gerichteter Fortsatz ausgebildet ist, der mindestens zwei vertikal beabstandete hakenartige Gebilde aufweist. In die Aufnahmetaschen der Traverse sind Auflageboards oder Einhängeteile unterschiedlicher Ausgestaltung einsetzbar, die nur durch die Aufnahmetaschen selbstklemmend gehaltert sind. Die Auflageboards besitzen hierzu hohe senkrechte Stirnseitenlaschen, um diese die Aufnahmetaschen stecken zu können, wobei die Höhe der Stirnseitenlaschen von der Tiefe der Aufnahmetaschen abhängt. Die Traverse mit den Fortsätzen und den Aufnahmetaschen ist sehr aufwändig herzustellen, so dass hohe Fertigungskosten entstehen. Die hohen senkrechten Stirnseitenlaschen der Auflageboards erfordern einen großen Materialbedarf auch durch zusätzliche Umschlaglaschen, um die Stirnseitenlaschen gegen Verbiegen zu stützen.

Die FR 2 516 770 zeigt ein Regalsystem zur Lagerung und Archivierung von Gegenständen, im Wesentlichen bestehend aus mindestens einem Regal mit rechteckigem Querschnitt, an dessen Eckpunkten vertikale Längspfosten angeordnet sind. Zwischen jeweils zwei stirnseitigen Längspfosten sind horizontale Traversen zur Befestigung von mit je einer abwärts gerichteten Stirnseitenlasche versehene Auflageboards anbringbar. Die Längspfosten weisen Aussparungen zur Aufnahme von vertikal und horizontal beabstandeten und abwärts gerichteten Paaren von Haken an den Traversen auf.

Weiterhin offenbart die GB 422,661 ein ähnliches Regalsystem zur Lagerung und Archivierung von Gegenständen. Dabei ist die abwärts gerichtete Stirnseitenlasche des Auflageboards zwischen der Traverse und den diese tragenden Längspfosten des Regals verklemmbar. Dabei wird die Stirnseitenlasche des Auflageboards zwischen der Traverse und dem diese tragenden Längspfosten lediglich mit Spiel eingehängt. Dadurch wird ein Spalt zwischen der Außenfläche der Stirnseitenlasche des Auflageboards und der Außenfläche des Längspfostens gebildet.

Es ist Aufgabe der Erfindung, ein Regalsystem der eingangs genannten Art zur Lagerung und Archivierung von Gegenständen zu schaffen, bei dem eine hohe Stabilität und Belastbarkeit der Auflageboards mit den Traversen gewährleistet wird.

Erfindungsgemäß wird die Aufgabe dadurch gelöst, dass die abwärts gerichtete Stirnseitenlasche des Auflageboards festgepresst zwischen der Traverse und den diese tragenden Längspfosten des Regals gegen Anheben des Auflagebords verklemmbar ist.

Die Stirnseitenlasche wird somit unmittelbar zwischen der Traverse und den Längspfosten festgepresst, so dass jede Art von Auflageboards verklemmt werden kann, die eine Stirnseitenlasche aufweisen. Aufnahmetaschen an den Traversen sowie zusätzliche Umschlaglaschen in den Eckbereichen der Auflageboards sind nicht mehr erforderlich. Dadurch werden Material und Fertigungskosten eingespart. Der Wegfall der Aufnahmetaschen ermöglicht auch das Einlegen von Auflageboards unterschiedlicher Tiefe und Anzahl. Die Verbindung von Traverse und Längspfosten unter gegenseitiger Klemmung der Stirnseitenlasche des Auflageboards sorgt für eine hohe Stabilität des Regals bzw. Regalsystems, insbesondere für eine feste Seitenstabilität. Das Auflageboard wird stabil und fest gehalten und ist gegen Anheben verklemmt, da sich kürzere Federwege der Halterung ergeben. Durch die relativ geringe Höhe der Stirnseitenlasche des Auflageboards kann auch die Tragfähigkeit des Auflageboards und damit des Regals bzw. Regalsystems erhöht werden. Diese Art der Verbindung von Längspfosten, Traversen und Auflageboards wirkt sich auch vorteilhaft auf die Verringerung der Materialstärke und Dicke der Auflageboards aus. Dies wiederum ermöglicht eine größere Nutzhöhe und ein größeres Nutzvolumen innerhalb des Bereiches des Regalsystems.

Das Regalsystem ist vorzugsweise nach einem bestimmten Raster ausgebildet, welches die Regalbreite, -höhe und -tiefe aber auch die Abstände der Hakenpaare der Traversen und deren dazu korrespondierende Aufnahmeöffnungen in den Längspfosten festlegt.

Nach einer Ausgestaltung der Erfindung weist die Traverse eine oberhalb der oberen Haken verlaufende Auflagekante für die Unterseite des Auflageboards auf und die freie Kante der Stirnseitenlasche des Auflageboards verläuft oberhalb der Einhängepunkte der oberen Haken der Traverse in die Längspfosten. Dadurch werden kurze Federwege und nahe der Einhängepunkte der oberen Haken liegende Druckpunkte des Auflageboards realisiert. Somit liegt das Auflageboard auf der glatten Auflagekante der Traverse auf.

Eine Einsparung an Material und Fertigungskosten für das Auflageboard wird insbesondere dadurch erreicht, dass die Höhe der Stirnseitenlasche des Auflageboards etwa dem Abstand zwischen der Auflagekante und den Einhängepunkten der oberen Haken der Traverse entspricht. Dabei werden geringere Höhen der Stirnseitenlaschen der Auflageboards ermöglicht.

Mehrere Ausgestaltungsen der Traversen für das Regalsystem sind möglich, wobei die Traversen als Dach-, Zwischen- oder Bodentraversen eines Regals verwendet werden können.

Eine Ausbildung der Traverse besteht darin, das diese aus einem Grundbauteil mit Paaren von oberen und unteren Haken besteht. Die Traverse kann eine zusätzliche Auflage für die Endabschnitte der Längsseitenwände des Auflageboards aufweisen. Die Längsseiten des Auflageboards weisen in der Regel Umkantungen oder geschlossene Kanäle für hohe Lastaufnahmen auf. Deren Endabschnitte stützen sich zu einer weiteren Stabilisierung an der zusätzlichen Auflage ab. Die Auflage ist vorzugsweise einfach aus dem Grundbauteil heraus gefalzt. Sie bildet einen glatten durchgehenden Steg und kann beliebig breite Auflageboardumkantungen aufnehmen. Somit bilden die Auflagekante und die zusätzliche stegartige Auflage eine doppelte Lagerung des Auflageboards.

Vorzugsweise ist die zusätzliche Auflage in waagerechter Ausrichtung unterhalb der Einhängepunkte der oberen Haken der Traverse ausgebildet, so dass wiederum kurze Federwege und nahe der Einhängepunkte der Haken liegende Druckpunkte des Auflageboards ergeben.

Zur weiteren Verbesserung der Stabilität der Auflageboardaufhängung und darüber hinaus der ästhetischen Gestaltung des erfindungsgemäßen Regalsystems weist die Traverse an der zu den Längspfosten gerichteten Seite zusätzlich eine aufwärts gerichtete, taschenförmige Umkantung auf, deren Oberkante in einer Ebene mit der Auflagekante für das Auflageboard liegt. Hierdurch wird die Stirnseite des Auflageboards abgedeckt und gewissermaßen in optischer Hinsicht verschlossen. Bei der Einsetzung mehrerer Auflageboards wird auch deren Übergangsbereiche verdeckt, die andernfalls immer unschöne Spalte sichtbar lassen würden.

Des Weiteren kann die zusätzliche Umkantung an ihrem oberen Ende einen horizontalen Steg zur vollständigen oder teilweisen Überdeckung der oberen Stirnfläche der Längspfosten aufweisen. Durch diese Maßnahme wird das oben offene Profil der Längspfosten des Regals verschlossen, so dass Spalte oder Schlitze unsichtbar sind. Der horizontalen Steg an der zusätzlichen Umkantung kann ferner derart gestaltet sein, dass dieser auch die Spalte zwischen Längspfosten zweier benachbarter Regale des Regalsystems überdeckt. Stattdessen können zu diesem Zweck aber auch entsprechend angepasste Einsteckteile verwendet werden.

Bei einer Weiterbildung des Regalsystems ragt die aufwärts gerichtete, taschenförmige Umkantung der Traverse über deren Auflagekante hinaus. Dies ermöglicht zum Einen eine Fachteilerfunktion zum Unterteilen zusammenhängender Fächer im Regalsystem. Zum Anderen erfüllt die verlängerte Umkantung auch eine Haltefunktion für Gegenstände, wie beispielsweise Aktenordner und andere flächige, aufrecht stehende Lagergegenstände, die gegen Umfallen gesichert werden sollen.

Weiterhin kann die Auflagekante der Traverse Materialausprägungen oder zusätzliche Steckelemente, beispielsweise knopfähnliche Gebilde oder Leisten, zur Überdeckung der Übergangsstelle benachbarter Auflageboards aufweisen, um das ästhetische Aussehen zu verbessern und/oder gleichzeitig die Stabilität des Regalsystems zu erhöhen. Selbstverständlich können stattdessen Einsteckteile verwendet werden.

Zu einer besseren Stabilität der Auflageboardhalterung trägt ferner bei, dass die Traverse eine Sicke aufweist, in der zumindest die oberen Haken ausgebildet sind. Darüber hinaus kann die Traverse zwischen den Längspfosten eine Verstärkungskante aufweisen. Dadurch wird das Grundbauteil der Traverse stabiler.

Bei einer anderen Ausgestaltung der Traverse besteht diese aus einem Grundbauteil mit einer unterseitig daran angelenkten und am Grundbauteil anliegenden Wand und bildet so eine Aufnahmetasche für die Stirnseitenlasche des Auflageboards. Diese Traverse ist einfacher in der konstruktiven Ausbildung und Herstellung, wobei Kosten und Material eingespart werden. Sie ist für nicht so hohe Belastungen geeignet, wie die zuvor beschriebene Traverse, aber für bestimmte Belastungsanforderungen ausreichend geeignet. Das Grundbauteil und die daran angelenkte und gefalzte Wand bilden eine Doppelwandung der Traverse, wobei die Unterseite des Auflageboards auf der Oberkante des Grundbauteils aufliegt und die Stirnseitenlasche des Auflageboards sowohl zwischen dem Grundbauteil und der angelenkten Wand als auch den seitlichen Längspfosten des Regals verklemmt wird. Eine zusätzliche Versteifungssicke oder dergleichen sind nicht zwingend notwendig. Die Doppelwandigkeit gestattet auch den Wegfall von Steckteilen oder ähnlichen Elementen, um die Stirnseite des Auflageboards zu überdecken und zu schützen.

Gemäß einer Weiterbildung dieser Traverse weisen das Grundbauteil der Traverse obere und untere Paare von Haken und die am Grundbauteil anliegende Wand ein unteres Paar von Haken auf. Letzter sind deckungsgleich und in Anlage mit dem unteren Paar von Haken im Grundbauteil. Die unteren Hakenpaare des Grundbauteils und der daran angelenkten Wand liegen eng aneinander und greifen in entsprechende Aufnahmeöffnungen in den Längspfosten des Regals. Das untere Paar von Haken des Grundbauteils durchgreift dabei die daran angelenkte Wand, so dass eine Verklemmung des Grundbauteils und der Wand an den Längspfosten gewährleistet ist.

Weiterhin ist die am Grundbauteil anliegende Wand der Traverse in den Eckbereichen mit Ausklinkungen oberhalb des unteren Paares von Haken unter Freigabe des oberen Paares von Haken im Grundbauteil versehen. Somit kann auf die Anbringung einer Sicke oder die Ausbildung der Haken mit größerer Tiefe verzichtet werden, da die zwischen dem Grundbauteil und der daran angelenkten Wand eingesetzte Stirnseitenlasche des Auflageboards den durch die Hakenpaare gebildeten Wandabstand, der der Materialstärke der Traverse entspricht, ausgleicht. Die Ausklinkungen in den Eckbereichen der Wand ermöglichen das Einsetzen des oberen Hakenpaares in die seitlichen Längspfosten des Regals.

Um die Stirnseite des Auflageboards zu überdecken und zu schützen, weist das Grundbauteil der Traverse eine Höhe auf, die zumindest die Stirnseitenlasche des Auflageboards überdeckt.

Für eine weitere Stabilisierung der Verbindung von Auflageboard, Traverse und Längspfosten des erfindungsgemäßen Regalsystems weist die von den Längspfosten weggerichtete Seite der Traverse auskragende Elemente zur Auflage für Endabschnitte der Längsseitenwände des Auflageboards, z.B. die Endabschnitte der längsseitigen Umkantungen oder Kanäle, auf. Dadurch wird die Tragfähigkeit der Auflageboards erhöht.

Die auskragenden Elemente können aber auch separate Bauteile, vorzugsweise Stützwinkel, sein, die mit der Traverse verbindbar sind. Diese separaten Bauteile werden mit der Traverse verschraubt oder einfach nur in beispielsweise Löcher von Lochreihen der Traverse eingesetzt. Dadurch wird die Traverse weiter stabilisiert. Solche Stützwinkel, die etwa mittels daran ausgeformter Haken in die Löcher der Lochreihen der Traverse einhängbar sind, werden besonders dann verwendet, wenn das Regal eine große Tiefe besitzt und/oder eine Vielzahl von Auflageboards in einer Ebene nebeneinander auf der Traverse gelagert sind. Z.B. kann jeweils ein Stützwinkel entsprechend einem Rastermaß derart an der Traverse befestigt werden, dass dieser zwei benachbarte Endabschnitte der Längsseitenwände von zwei Auflageboards oder ein sehr breites Auflageboard zwischen dessen Längsseitenwänden abstützt.

Ähnlich wie bei der zuvor beschriebenen Traverse kann die Wand der Traverse an ihrem oberen Ende einen horizontalen Steg umfassen, der zur vollständigen oder teilweisen Überdeckung der oberen Stirnfläche der Längspfosten dient, so dass zusätzliche Einsteckteile entfallen können. Zusätzlich können weiter Halteelemente vorgesehen werden, welche die auskragenden Elemente, z.B. mehrere Stützwinkel an einer Traverse, miteinander verbinden, so um die Stabilität und Tragfähigkeit eines tiefen Regals weiter zu erhöhen und dieses zu stabilisieren.

Zur Vergrößerung der Anwendungsvielfalt weisen können die Haken der zuvor beschriebenen Traversen unterschiedliche Hakentiefen aufweisen. Dabei wird auch die Berücksichtigung unterschiedlicher Verwendungszwecke, Fertigungsmethoden und Materialdicken der Traversen und Auflageboards ermöglicht.

Eine weitere vorteilhafte Ausgestaltung des Regalsystems besteht darin, dass das Grundbauteil der Traverse abwärts verlängert ausgebildet ist. Damit ragt das Grundbauteil unterhalb des Auflageboards seitlich in das darunter befindliche Fach hinein. Somit kann das Grundbauteil die Funktion eines Fachteilers zum Unterteilen zusammenhängender Fächer im Regalsystem unterhalb des Auflageboards übernehmen. Andererseits dient das abwärts verlängerte Grundbauteil auch eine Haltefunktion beispielsweise für Aktenordner und andere flächige Gegenstände, die im darunter liegenden Fach gegen Umfallen gesichert werden.

Ein besonderer Vorteil des erfindungsgemäßen Regalsystem besteht ferner darin, dass die Traverse aus einem einzigen Zuschnittteil besteht, dass mit wenigen Fertigungsvorgängen kostengünstig hergestellt werden kann.

Nach einer weiteren Ausgestaltung des Regalsystems besteht die Traverse aus einem Grundbauteil mit einer unterseitig daran angelenkten und am Grundbauteil anliegenden Wand und bildet so eine Aufnahmetasche für die Stirnseitenlasche des Auflageboards, wobei die abwärts gerichtete Stirnseitenlasche des Auflageboards zwischen dem aus dem Grundbauteil und der daran anliegenden Wand bestehen Aufnahmetasche der Traverse verklemmbar ist.

Durch diese Ausbildung der Traverse werden Material und Fertigungskosten eingespart. Somit ist die Traverse einfacher in der konstruktiven Ausbildung und Herstellung. Die Stirnseitenlasche des Auflageboards sowohl zwischen dem Grundbauteil und der angelenkten Wand als auch den seitlichen Längspfosten des Regals verklemmt. Möglich ist auch die Verklemmung der Stirnseitenlasche des Auflageboards nur zwischen dem Grundbauteil und der angelenkten Wand.

Nach einer Weiterbildung der Erfindung weist das Grundbauteil der Traverse ein Paar obere Haken und ein Paar untere Paare Haken und die am Grundbauteil anliegende Wand zu den Haken deckungsgleiche Aussparungen aufweist. Im am Regal montierten Zustand durchgreifen die oberen und unteren Haken des Grundbauteils die Aussparungen in der daran anliegenden Wand.

Bei einer anderen Ausführungsform der Traverse ist die am Grundbauteil anliegende Wand der Traverse in den oberen und/oder unteren Eckbereichen mit Ausklinkungen unter Freigabe der oberen und unteren Haken im Grundbauteil versehen. Insbesondere die Ausklinkungen in den unteren Eckbereichen der am Grundbauteil anliegenden Wand erleichtern die Fertigung der Traverse. Die durch die Anlenkung der Wand am Grundbauteil gebildete Falzkante kann somit durch ein geeignetes Presswerkzeug fest zusammen gepresst werden, ohne dass das Presswerkzeug auf die am Grundbauteil ausgebildeten Haken einwirken und diese beschädigen kann.

Nach einer weiteren vorteilhaften Ausgestaltung der Erfindung weist die Traverse mindestens eine horizontale Lochreihe zum Einhängen von Warenträgerelementen auf. Die Lochungen der Lochreihe können beispielsweise eine quadratische Form aufweisen. Somit ergibt sich auch eine angenehme ästhetische Designwirkung der Traverse, die noch verstärkt wird, wenn z.B. zwei Lochreihen untereinander an der Traverse ausgebildet sind und die Lochungen nach einem bestimmten Rastermaß angeordnet sind.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zu Grunde liegende Gedanke wird in der nachfolgenden Beschreibung anhand von Ausführungsbeispielen, die in den Zeichnungen dargestellt sind, näher beschrieben. Es zeigen:
- Fig.1: eine Perspektivansicht eines Regals in der Grundform des erfindungsgemäßen Regalsystems,
- Fig. 2: eine Teilvorderansicht II eines Längspfostens des Regals nach Fig. 1,
- Fig. 3: eine Seitenansicht des Längspfostens nach Fig. 2,
- Fig. 4: eine Rückansicht des Längspfostens nach Fig. 2,
- Fig. 5: eine Querschnittsansicht gemäß der Linie V-V des Längspfostens nach Fig. 4,
- Fig. 6: eine perspektivische Seitenansicht eines Auflageboards für ein Regal nach Fig. 1,
- Fig. 7: eine perspektivische Stirnseitenansicht des Auflageboards nach Fig. 6,
- Fig. 8: eine perspektivische Stirnseitenansicht des Auflageboards nach Fig. 6 in einer abgewandelten Ausführungsform,
- Fig. 9: eine schematische Seitenansicht einer Traverse für ein Regal nach Fig. 1 in einer ersten Ausführungsform,
- Fig. 10: eine schematische Seitenansicht der Traverse nach Fig. 9 mit eingelegtem Auflageboard,
- Fig. 11: eine schematische Seitenansicht der Traverse nach Fig. 9 mit eingelegtem Auflageboard und Befestigung an einem Längspfosten,
- Fig. 11a: eine vergrößerte Teilansicht des oberen Abschnittes der Klemmverbindung nach Fig. 11,
- Fig. 12: eine Vorderansicht der Traverse nach Fig. 9,
- Fig. 13: eine schematische Seitenansicht einer abgewandelten Ausführungsform der Traverse nach Fig. 9,
- Fig. 14: eine schematische Seitenansicht der Traverse nach Fig. 13 mit eingelegtem Auflageboard,
- Fig. 15: eine schematische Seitenansicht der Traverse nach Fig. 13 mit eingelegtem Auflageboard und Befestigung an einem Längspfosten,
- Fig. 16: eine schematische Seitenansicht einer weiteren abgewandelten Ausführungsform der Traverse nach Fig. 9,
- Fig. 17: eine schematische Seitenansicht der Traverse nach Fig. 16 mit eingelegtem Auflageboard,
- Fig. 18: eine schematische Seitenansicht der Traverse nach Fig. 16 mit eingelegtem Auflageboard und Befestigung an einem Längspfosten,
- Fig. 19: eine schematische Seitenansicht einer Traverse für ein Regal nach Fig. 1 in einer zweiten Ausführungsform,
- Fig. 20: eine schematische Seitenansicht der Traverse nach Fig. 19 mit eingelegtem Auflageboard,
- Fig. 21: eine schematische Seitenansicht der Traverse nach Fig. 19 mit eingelegtem Auflageboard und Befestigung an einem Längspfosten,
- Fig. 21a: eine vergrößerte Teilansicht des oberen Abschnittes der Klemmverbindung nach Fig. 21,
- Fig. 22: eine Vorderansicht der Traverse nach Fig. 19,
- Fig. 23: eine schematische Seitenansicht einer Traverse für ein Regalsystem in einer weiteren Ausführungsform,
- Fig. 24: eine schematische Seitenansicht der Traverse nach Fig. 23 mit eingelegtem Auflageboard,
- Fig. 25: eine schematische Seitenansicht der Traverse nach Fig. 23 mit eingelegtem Auflageboard und Befestigung an einem Längspfosten,
- Fig. 25a: eine vergrößerte Teilansicht des oberen Abschnittes der Klemmverbindung nach Fig. 25,
- Fig. 26: eine Vorderansicht der Traverse nach Fig. 23,
- Fig. 27: eine Vorderansicht der Traverse in einer weiteren Ausführungsform und
- Fig. 28: eine perspektivische Stirnseitenansicht des Auflageboards.

Fig. 1 zeigt ein Regal 1 eines Regalsystems, welches einen rechteckigen Grundriss aufweist und vorzugsweise vollständig aus einem metallischen Blechmaterial besteht. An jedem der Eckpunkte des Regals 1 befindet sich ein vertikaler Längspfosten 2 mit einem Fuß 3 an dessen unterem Ende. Die hinteren beiden Längspfosten 2 sind durch zwei sich kreuzende, diagonal verlaufende Streben 4 miteinander verbunden, so dass das Regal 1 eine Längenstabilität besitzt.

Des weiteren sind die jeweiligen stirnseitigen Paare von Längspfosten 2 durch mehrere waagerecht zueinander beabstandete Auflageboards 5 miteinander verbunden, auf denen nicht gezeigte Gegenstände aller Art gelagert werden. Das obere Auflageboard 5 bildet ein Dachboard, während das unter Auflageboard 5 unter Einhaltung eines bestimmten Bodenfreiraumes das Bodenboard bildet.

Die Fig. 2 bis 5 zeigen eine vergrößerte Ansicht des Bereiches II nach Fig. 1 eines Längspfostens 2. Dieser weist auf seiner Vorderseite gemäß Fig. 2 zueinander beabstandete Paare von Ausnehmungen 6 auf, die als Schlitze 7 ausgebildet sind. In die Schlitze 7 können nicht dargestellte Einhängeteile eingebracht werden, beispielsweise Verkleidungsbleche oder spezielle Halterungen für bestimmte Lagergegenstände. Weiterhin sind zueinander beabstandete Bohrungen 8 vorgesehen. An der Rückseite des Längspfostens 2 gemäß Fig. 4 ist eine weitere Bohrung 9 vorgesehen, die zur Bohrung 8 an der Vorderseite des Längspfostens 2 fluchtet. Diese Bohrungen 8 und 9 können zur Schraubbefestigung von beliebigen Teilen und/oder zur Befestigung des Längspfostens 2 an einer Wand vorgesehen werden.

Des weiteren weist der Längspfosten 2 an seinen Seitenwänden eine Vielzahl zueinander beabstandeter Aussparungen 10 auf, die im Wesentlichen dafür vorgesehen, das Gewicht des Längspfostens 2 durch Materialreduzierung zu verringern sowie noch zu beschreibende Teile aufzunehmen. Ferner ist, wie aus den Fig. 4 und 5 ersichtlich ist, der Längspfosten 2 als aus einem Flachbandmaterial gewalztes Hohlprofil ausgebildet, so dass der fertige Längspfosten 2 an seiner Rückseite einen Spalt 11 bildet. Der Längspfosten 2 weist somit im Querschnitt gemäß Fig. 5 eine im wesentlichen T-Form auf.

Die Fig. 6 zeigt eine perspektivische Seitenansicht und die Fig. 7 und 8 zeigen zwei unterschiedlich gestaltete perspektivische Stirnseitenansichten eines Auflageboards 5. An jeder dessen Längsseiten ist eine nach unten ragende Längsseitenwand 12 angelenkt. Das untere freie Ende der Längsseitenwand 12 besitzt eine rinnenförmig Umkantung 13, wie in Fig. 7 dargestellt, oder einen längsseitig geschlossenen Kanal 14 gemäß Fig. 8.

An den Stirnseiten des Auflageboards 5 ist jeweils eine nach unten ragende Stirnseitenlasche 15 angelenkt, deren Höhe etwa der halben Höhe der Längsseitenwand 12 entspricht. Das Auflageboard 5 ist zur klemmenden Befestigung seiner Stirnseiten zwischen den Längspfosten 2 des Regals 1 und Traversen vorgesehen, die nachfolgend beschrieben werden.

Die Fig. 9 bis 12 eine zeigen verschiedene Ansichten einer Traverse 16 für ein Regal 1 in einer ersten Ausführungsform, die zwischen zwei beabstandete Längspfosten 2, die stirnseitig des Regals 1 angeordnet sind, eingesetzt wird.

Die Traverse 16 besitzt ein Grundbauteil 17 mit einer oberen waagerechten Auflagekante 18, auf der im eingesetzten Zustand des Auflageboards 5 dessen Unterseite aufliegt. Weiterhin ist im Grundbauteil 17 der Traverse 16 eine Sicke 19 eingebracht. Diese weist etwa die gleiche Höhe wie die Stirnseitenlasche 15 des Auflageboards 5 auf und befindet sich aber im eingesetzten Zustand des Auflageboards 5 unterhalb dessen Stirnseitenlasche 15, wobei die Stirnseitenlasche 15 gemäß Fig. 10 die Auflagekante 18 und den oberen Abschnitt des Grundbauteils 17 oberhalb der Sicke 19 umgreift.

Im Bereich der Sicke 19 ist in den Randabschnitten der Traverse 16 ein Paar von horizontal zueinander beabstandeten oberen Haken 20 ausgeformt, wie in Fig. 12 gezeigt ist. Des weiteren ist im unteren Bereich des Grundbauteils 17 der Traverse 16 in dessen Randabschnitten ein weiteres Paar von unteren Haken 21 ausgeformt. Die oberen und unteren Haken 20,21 ragen gemäß Fig. 11 zu den Längspfosten 2 des Regals 1. Dabei greifen die oberen und unteren Haken 20,21 in die in Fig. 3 gezeigten Aussparungen 10 der Längspfosten 2 ein. Dadurch wird die Stirnseitenlasche 15 des Auflageboards 5 zwischen der Traverse 16 und den Längspfosten 2 sicher verklemmt, wobei die unteren und oberen Haken 20,21 der Traverse 16 für einen festen Anpressdruck am Längspfosten 2 sorgen. Dies ist in der vergrößerten Teilansicht gemäß Fig. 11a des oberen Abschnittes der Klemmverbindung nach Fig. 11 dargestellt. Dabei verläuft die freie Kante der Stirnseitenlasche 15 des Auflageboards 5 oberhalb der Einhängepunkte 22 der oberen Haken 20 der Traverse 16 in die Längspfosten 2.

Weiterhin ist am Grundbauteil 17 der Traverse 16 eine zusätzliche Auflage 23 für die Endabschnitte der Längsseitenwände 12 des Auflageboards 5 ausgebildet, die in waagerechter Ausrichtung unterhalb der Einhängepunkte 22 der oberen Haken 20 der Traverse 16 angeordnet ist. Zur Bildung der zusätzliche Auflage 23 ist das Grundbauteil 17 in diesem Bereich gefalzt. Wie in den Fig. 10 und 11 gezeigt, liegen die Endabschnitte der Längsseitenwände 12 des Auflageboards 5 in dessen eingesetzten Zustand auf der Auflage 23, so dass das Auflageboard 5 zusätzlich abgestützt wird. Des Weiteren ist der mittlere Abschnitt des Grundbauteils 17 der Traverse 16 zwischen dem Paar von unteren Haken 21 ausgeschnitten, so dass sich diese Haken 21 in nach unten ragenden Fortsätzen 24 der Traverse 16 befinden. Zwischen diesen Fortsätzen 24 ist eine waagrecht verlaufende und gefalzte Verstärkungskante 25 ausgebildet, welche die Traverse 16 weiter stabilisiert.

Die abgewandelte Ausführungsform der Traverse 16 gemäß den Fig. 13 bis 15 unterscheidet sich von der in den Fig. 9 bis 12 gezeigten Traverse 16 dadurch, dass diese an der zu den Längspfosten 2 gerichteten Seite zusätzlich eine aufwärts gerichtete, taschenförmige Umkantung 26 aufweist. Diese ist am Grundbauteil 17 angelenkt. Die Oberkante der taschenförmige Umkantung 26 liegt dabei in einer Ebene mit der Auflagekante 18 für das Auflageboard 5. Sie deckt die Stirnseitenlasche 15 des Auflageboards 5 ab und verstärkt gleichzeitig die Traverse 16.

Des Weiteren wurde auf die Ausbildung der Sicke 19 verzichtet, die nicht unbedingt erforderlich ist. Stattdessen können z.B. das Paar von oberen Haken 20 eine größere Hakentiefe aufweisen, als das Paar von unteren Haken 21, da im Spalt zwischen der taschenförmige Umkantung 26 und dem Grundbauteil 17 die Stirnseitenlasche 15 des Auflageboards 5 aufgenommen wird.

Die taschenförmige Umkantung 26 kann an ihrem oberen Randbereich nach oben verlängert ausgebildet sein oder Löcher zur Aufnahme von Kunststoffstopfen bzw. Distanzelementen aufweisen, die aufwärts ragen, um beispielsweise Aktenordner und andere flächige, aufrecht stehende Lagergegenstände, im darüberliegenden Fach gegen Umfallen zu sichern.

Eine weitere Abwandlung der in den Fig. 9 bis 12 gezeigten Traverse 16 bildet die in den Fig. 16 bis 18 dargestellte Traverse 16. Hierbei weist die zusätzliche Umkantung 26 an ihrem oberen Ende einen horizontalen Steg 27 auf. Dieser dient der vollständigen oder teilweisen Überdeckung der oberen Stirnfläche der Längspfosten 2, um diese z.B. vor Verschmutzungen oder Feuchtigkeitszutritt zu schützen und ein ästhetisches Aussehen zu verleihen.

Eine andere Ausführungsform einer Traverse 28 für das Regal 1 ist in den Fig. 19 bis 22 dargestellt. So weit gleiche Bezugszeichen im Hinblick auf die zuvor beschriebene Traverse 16 vorhanden sind, treffen die zugehörigen Beschreibungsteile auch auf die Traverse 28 zu, so dass auf Wiederholungen vermieden werden.

Die Traverse 28 besitzt ein Grundbauteil 17 mit einer unterseitig daran angelenkten und am Grundbauteil 17 anliegenden Wand 29. Dadurch wird eine Aufnahmetasche 30 gebildet, in der im montierten Zustand gemäß Fig. 20 die Stirnseitenlasche 15 des Auflageboards 5 eingreift. Die Traverse 28 hat, analog wie bei der Traverse 16 gemäß den Fig. 9 bis 18 am Grundbauteil 17 ein oberes Paar von Haken 20 sowie ein unteres Paar von Haken 21, welche die gleiche Funktion erfüllen wie an der Traverse 16. Darüber hinaus besitzt die im Grundbauteil 17 anliegende Wand 29 ein zusätzliches unteres Paar von Haken 31, die deckungsgleich und in Anlage mit den unteren Paaren von Haken 21 im Grundbauteil 17 sind. Die beiden Paare von unteren Haken 21 und 31 greifen gemeinsam in die in den Längspfosten 2 ausgebildeten Aussparungen 10 ein, die der Form der Haken 20,21,31 angepasst sind. Um den Eingriff des oberen Paares von Haken 20 mit den Längspfosten 2 über die Wand 29 hinaus zu ermöglichen, ist die am Grundbauteil 17 anliegende Wand 29 der Traverse 28 in deren Eckbereichen mit Ausklinkungen 32 oberhalb des unteren Paares von Haken 31 versehen. Dadurch wird das obere Paares von Haken 20 im Grundbauteil 17 freigegeben. Zur besseren Verdeutlichung ist der durch die Ausklinkungen 32 sichtbare Bereich des Grundbauteils 17 strichliert dargestellt. Somit zeigt diese Ansicht den Blick auf die Wand 29, die teilweise das Grundbauteil 17 überdeckt.

Fig. 21a zeigt eine vergrößerte Teilansicht des oberen Abschnittes der Klemmverbindung nach Fig. 21. Im zusammengesetzter Klemmverbindung von Auflageboard 5, Traverse 28 und Längspfosten 2 werden dabei das Grundbauteil 17 und die daran angelenkte Wand 29 zusammengepresst. Dabei wird die Stirnseitenlasche 15 des Auflageboards 5 in der Aufnahmetasche 30 der Traverse 28 aufgenommen und so zwischen der Traverse 28 und den Längspfosten 2 verklemmt und sicher gehalten. Auch bei dieser Ausführungsform verläuft die freie Kante der Stirnseitenlasche 15 des Auflageboards 5 oberhalb der Einhängepunkte 22 der oberen Haken 20 der Traverse 28 in die Längspfosten 2.

Aus dem Grundbauteil 17 der Traverse 28 ist an der von den Längspfosten 2 weggerichteten Seite eine Auskragung 33 ausgeformt. Auf dieser liegen die Endabschnitte der Längsseitenwände 12 des Auflageboards 5 auf und werden von der Auskragung 33 abgestützt.

Die am Grundbauteil 17 angelenkte Wand 29 der Traverse 28 kann an ihrem oberen Randbereich nach oben verlängert ausgebildet sein oder Löcher zur Aufnahme von Kunststoffstopfen bzw. Distanzelementen aufweisen, die aufwärts ragen, um beispielsweise Aktenordner und andere flächige, aufrecht stehende Lagergegenstände, im darüberliegenden Fach gegen Umfallen zu sichern.

Die Traverse 28 gemäß Fig. 23 bis 27 besitzt ein Grundbauteil 17 mit einer durch Falzen unterseitig daran angelenkten und am Grundbauteil 17 anliegenden Wand 29. Dadurch wird eine Aufnahmetasche 30 gebildet, in der im montierten Zustand gemäß Fig. 24 die Stirnseitenlasche 15 des Auflageboards 5 eingreift. Die Traverse 28 hat am Grundbauteil 17 ein oberes Paar von Haken 20 sowie ein unteres Paare von Haken 31, die jeweils in horizontaler als auch in vertikaler Richtung voneinander beabstandet sind.

Die am Grundbauteil 17 angelenkte Wand 29 besitzt Aussparungen 34, die deckungsgleich zu den am Grundbauteil 17 ausgebildeten Haken 20,31 angeordnet sind. Der vertikale Abstand der Haken 20,31 am Grundbauteil und die dazu deckungsgleichen Aussparungen 34 an der Wand 29 wird durch den Abstand der Aussparungen 10 an den Längspfosten 2 des Regals bestimmt.

Die beiden Paare von oberen und unteren Haken 20 und 31 des Grundbauteils 17 greifen gemäß den Fig. 23 bis 26 in die Aussparungen 34 an der Wand 29 und in den Längspfosten 2 ausgebildeten Aussparungen 10 ein.

Zur Materialeinsparung und aus Gründen der besseren Herstellbarkeit der Falzung zwischen dem Grundbauteil 17 und der daran angelenkten Wand 29 weist die am Grundbauteil 17 anliegende Wand 29 der Traverse 28 gemäß Fig. 27 in deren oberen und unteren Eckbereichen Ausklinkungen 32 auf. Die zwischen den Ausklinkungen 32 verbleibenden Abschnitte der Wand 29 dienen dem Erhalt der Steifigkeit der Traverse 28.

Fig. 25a zeigt eine vergrößerte Teilansicht des oberen Abschnittes der Klemmverbindung nach Fig. 25. Im Zustand der Klemmverbindung von Auflageboard 5, Traverse 28 und Längspfosten 2 werden dabei das Grundbauteil 17 und die daran angelenkte Wand 29 zusammengepresst. Dabei wird die Stirnseitenlasche 15 des Auflageboards 5 in der Aufnahmetasche 30 der Traverse 28 aufgenommen und so zwischen der Traverse 28 und den Längspfosten 2 verklemmt und sicher gehalten. Die freie Kante der Stirnseitenlasche 15 des Auflageboards 5 verläuft oberhalb der Einhängepunkte 22 der oberen Haken 20 der Traverse 28 in die Längspfosten 2.

Die Traverse 28 ist am Grundbauteil 17 mit einer oberen waagerechten Auflagekante 18 versehen, auf der im eingesetzten Zustand des Auflageboards 5 dessen Unterseite aufliegt.

An der Oberkante der am Grundbauteil 17 angelenkten Wand 29 ist ein horizontalen Steg 27 vorgesehen. Dieser dient der vollständigen oder teilweisen Überdeckung der oberen Stirnfläche der Längspfosten 2, um diese z.B. vor Verschmutzungen oder Feuchtigkeitszutritt zu schützen und ein ästhetisches Aussehen zu verleihen. In diesen Steg 27 können nicht dargestellte Öffnungen eingebracht sein, in die z.B. Gummistöpsel, Kunststoffstopfen, Distanzelemente oder andere Steckelemente eingesetzt werden können, die aufwärts ragen, um beispielsweise Aktenordner und andere flächige, aufrecht stehende Lagergegenstände, im darüberliegenden Fach gegen Umfallen zu sichern.

Die Traverse besitzt weiterhin zwei parallel verlaufende horizontale Reihen von quadratischen Löchern 36, in welche nicht gezeigte Warenträgerelemente, wie Haken, Lagerbleche, Tragewinkel und dergleichen eingehängt werden können.

Das Auflageboard 5 nach Fig. 28 besitzt an seinen Stirnseitenlaschen 15 Ausklinkungen 35. Der verbleibende Abschnitt jeder Stirnseitenlasche 15 lagert im montierten Zustand der Traverse 28 zwischen deren Grundbauteil 17 und der daran angelenkten Wand 29. Zwar ist die Stirnseitenlasche 15 in deren Eckbereichen nicht unmittelbar an den Längspfosten 2 verklemmt, dennoch erfolgt eben diese Klemmverbindung zwischen der Traverse 28 und den Längspfosten 2.

### Liste der Bezugszeichen

- 1: Regal
- 2: Längspfosten
- 3: Fuß
- 4: Strebe
- 5: Auflageboard
- 6: Ausnehmung
- 7: Schlitz
- 8: Bohrung
- 9: Bohrung
- 10: Aussparung
- 11: Spalt
- 12: Längsseitenwand
- 13: Umkantung
- 14: Kanal
- 15: Stirnseitenlasche
- 16: Traverse
- 17: Grundbauteil
- 18: Auflagekante
- 19: Sicke
- 20: obere Haken
- 21: untere Haken
- 22: Einhängepunkt
- 23: zusätzliche Auflage
- 24: Fortsatz
- 25: Verstärkungskante
- 26: taschenförmige Umkantung
- 27: Steg
- 28: Traverse
- 29: Wand
- 30: Aufnahmetasche
- 31: untere Haken
- 32: Ausklinkung
- 33: Auskragung
- 34: Aussparung
- 35: Ausklinkung
- 36: Loch

## Patentansprüche

1. Regalsystem zur Lagerung und Archivierung von Gegenständen, im Wesentlichen bestehend aus mindestens einem Regal (1) mit rechteckigem Querschnitt, an dessen Eckpunkten vertikale Längspfosten (2) angeordnet sind, wobei zwischen jeweils zwei stirnseitigen Längspfosten (2) horizontale Traversen (16,28) zur Befestigung von mit je einer abwärts gerichteten Stirnseitenlasche (15) versehene Auflageboards (5) anbringbar sind und die Längspfosten (2) Aussparungen (10) zur Aufnahme von vertikal und horizontal beabstandeten und abwärts gerichteten Paaren von Haken (20,21,31) an den Traversen (16,28) aufweisen, **dadurch gekennzeichnet, dass** die abwärts gerichtete Stirnseitenlasche (15) des Auflageboards (5) festgepresst zwischen der Traverse (16, 28) und den diese tragenden Längspfosten (2) des Regals (1) oder Teilen (26,29) der Traverse (16,28) gegen Anheben des Auflagebords (5) verklemmbar ist, wobei das Grundbauteil (17) der Traverse (28) eine Höhe aufweist, die zumindest die Stirnseitenlasche (15) des Auflageboards (5) überdeckt.

2. Regalsystem nach Anspruch 1, **dadurch gekennzeichnet, dass** die Traverse (16,28) eine oberhalb der oberen Haken (20) verlaufende Auflagekante (18) für die Unterseite des Auflageboards (5) aufweist und die freie Kante der Stirnseitenlasche (15) des Auflageboards (5) oberhalb der Einhängepunkte (22) der oberen Haken (20) der Traverse (16,28) in die Längspfosten (2) verläuft.

3. Regalsystem nach Anspruch 2, **dadurch gekennzeichnet, dass** die Höhe der Stirnseitenlasche (15) des Auflageboards (5) etwa dem Abstand zwischen der Auflagekante (18) und den Einhängepunkten (22) der oberen Haken (20) der Traverse (16,28) entspricht.

4. Regalsystem nach den Ansprüchen 1 bis 3, **dadurch gekennzeichnet, dass** die Traverse (16) aus einem Grundbauteil (17) besteht und eine zusätzliche Auflage (23) für die Endabschnitte der Längsseitenwände (12) des Auflageboards (5) aufweist.

5. Regalsystem nach Anspruch 4, **dadurch gekennzeichnet, dass** die zusätzliche Auflage (23) in waagerechter Ausrichtung vorzugsweise unterhalb der Einhängepunkte (22) der oberen Haken (20) der Traverse (16) ausgebildet ist.

6. Regalsystem nach den Ansprüchen 1 bis 5, **dadurch gekennzeichnet, dass** die Traverse (16) an der zu den Längspfosten (2) gerichteten Seite zusätzlich eine aufwärts gerichtete, taschenförmige Umkantung (26) aufweist, deren Oberkante in einer Ebene mit der Auflagekante (18) für das Auflageboard (5) liegt.

7. Regalsystem nach Anspruch 6, **dadurch gekennzeichnet, dass** die zusätzliche Umkantung (26) an ihrem oberen Ende einen horizontalen Steg (27) zur vollständigen oder teilweisen Überdeckung der oberen Stirnfläche der Längspfosten (2) aufweist.

8. Regalsystem nach Anspruch 6, **dadurch gekennzeichnet, dass** die aufwärts gerichtete, taschenförmige Umkantung (26) der Traverse (16) über deren Auflagekante (18) hinausragt.

9. Regalsystem nach Anspruch 2, **dadurch gekennzeichnet, dass** die Auflagekante (18) der Traverse (16) Materialausprägungen oder zusätzliche Steckelemente zur Überdeckung der Übergangsstelle benachbarter Auflageboards (5) aufweist.

10. Regalsystem nach den Ansprüchen 1 bis 9, **dadurch gekennzeichnet, dass** die Traverse (16) eine Sicke (19) aufweist, in der zumindest die oberen Haken (20) ausgebildet sind und die eine Tiefe aufweist, die etwa der Dicke der Stirnseitenlasche (15) des Auflageboards (5) entspricht.

11. Regalsystem nach den Ansprüchen 1 bis 10, **dadurch gekennzeichnet, dass** die Traverse (16) zwischen den Längspfosten (2) eine Verstärkungskante (25) aufweist.

12. Regalsystem nach den Ansprüchen 1 bis 3, **dadurch gekennzeichnet, dass** die Traverse (28) aus einem Grundbauteil (17) mit einer unterseitig daran angelenkten und am Grundbauteil (17) anliegenden Wand (29) besteht und so eine Aufnahmetasche (30) für die Stirnseitenlasche (15) des Auflageboards (5) bildet.

13. Regalsystem nach Anspruch 12, **dadurch gekennzeichnet, dass** das Grundbauteil (17) der Traverse (28) obere und untere Paare von Haken (20,21) und die am Grundbauteil (17) anliegende Wand (29) ein unteres Paar von Haken (31) aufweisen, die deckungsgleich und in Anlage mit dem unteren Paar von Haken (21) im Grundbauteil (17) sind.

14. Regalsystem nach Anspruch 12 und 13, **dadurch gekennzeichnet, dass** die am Grundbauteil (17) anliegende Wand (29) der Traverse (28) in den Eckbereichen mit Ausklinkungen (32) oberhalb des unteren Paares von Haken (31) unter Freigabe des oberen Paares von Haken (20) im Grundbauteil (17) versehen ist.

15. Regalsystem nach den Ansprüchen 12 bis 14, **dadurch gekennzeichnet, dass** die von den Längspfosten (2) weggerichtete Seite der Traverse (28) auskragende Elemente (33) zur Auflage für Endabschnitte der Längsseitenwände (12) des Auflageboards (5) aufweist.

16. Regalsystem nach Anspruch 15, **dadurch gekennzeichnet, dass** die auskragenden Elemente (33) separate Bauteile, vorzugsweise Stützwinkel, sind, die mit der Traverse (28) verbindbar sind.

17. Regalsystem nach den Ansprüchen 12 bis 16, **dadurch gekennzeichnet, dass** die Wand (29) der Traverse (28) an ihrem oberen Ende einen horizontalen Steg (27) zur vollständigen oder teilweisen Überdeckung der oberen Stirnfläche der Längspfosten (2) aufweist.

18. Regalsystem nach den Ansprüchen 1 bis 17, **dadurch gekennzeichnet, dass** die Haken (20,21,31) der Traverse (16,28) unterschiedliche Hakentiefen aufweisen.

19. Regalsystem nach den Ansprüchen 1 bis 18, **dadurch gekennzeichnet, dass** das Grundbauteil (17) der Traverse (16,28) abwärts verlängert ausgebildet ist.

20. Regalsystem nach den Ansprüchen 1 bis 19, **dadurch gekennzeichnet, dass** die Traverse (16,28) aus einem Zuschnittteil besteht.

21. Regalsystem nach Anspruch 1, **dadurch gekennzeichnet, dass** die Traverse (28) aus einem Grundbauteil (17) mit einer unterseitig daran angelenkten und am Grundbauteil (17) anliegenden Wand (29) besteht und so eine Aufnahmetasche (30) für die Stirnseitenlasche (15) des Auflageboards (5) bildet, wobei die abwärts gerichtete Stirnseitenlasche (15) des Auflageboards (5) zwischen dem aus dem Grundbauteil (17) und der daran anliegenden Wand (29) bestehen Aufnahmetasche (30) der Traverse (28) verklemmbar ist.

22. Regalsystem nach Anspruch 21, **dadurch gekennzeichnet, dass** das Grundbauteil (17) der Traverse (28) ein Paar obere Haken (20) und ein Paar untere Paare Haken (31) und die am Grundbauteil (17) anliegende Wand (29) zu den Haken (20,31) deckungsgleiche Aussparungen (34) aufweist.

23. Regalsystem nach Anspruch 21, **dadurch gekennzeichnet, dass** die am Grundbauteil (17) anliegende Wand (29) der Traverse (28) in den oberen und/oder unteren Eckbereichen mit Ausklinkungen (32) unter Freigabe der oberen und unteren Haken (20,31) im Grundbauteil (17) versehen ist.

24. Regalsystem nach den Ansprüchen 1 bis 23, **dadurch gekennzeichnet, dass** die Traverse mindestens eine horizontale Lochreihe (36) zum Einhängen von Warenträgerelementen aufweist.

## Claims

1. Shelf system for storage and filing of objects, essentially consisting of at least one shelf (1) with rectangular cross-section, at whose corners vertical longitudinal poles (2) are disposed, and between two front side longitudinal poles (2), horizontal girders (16,28) may be attached for retention of supporting boards (5), formed with descending front side flaps (15), and the longitudinal poles (15) feature gaps (10) for inserting vertically and horizontally distanced and descending pairs of hooks (20,21,31) at said girders (16,28), **characterized in that** said descending front side flap (15) of the supporting board (5) is firmly jammed between said girder (16,28) and its supporting longitudinal pole (2) of the shelf (1) or parts (26,29) of the girder (16,28), against suspension of the supporting board (5), whereby the basic structural component (17) of said girder (28) has a height which overlaps at least the front side flap (15) of said supporting board (5).

2. Shelf system according to claim 1, **characterized in that** said girder (16,28) features a supporting edge (18) above the upper hooks (20), designed for the lower section of the supporting board (5), and the free edge of the front side flap (15) of the supporting boards (5) extends itself into the longitudinal pole (2) above the suspension points (22) of the upper hooks (20) of said girder (16,28).

3. Shelf system according to claim 2, **characterized in that** the height of the front side flap (15) of said supporting board (5) corresponds approximately to the distance between the supporting edge (18) and the suspension points (22) of the upper hooks (20) of said girder (16,28).

4. Shelf system according to the claims 1 to 3, **characterized in that** said girder (16) consists of a basic structural component (17) and has an additional support (23) for the end sections of the lateral walls (12) of the supporting board (5).

5. Shelf system according to claim 4, **characterized in that** the additional support (23) is horizontally formed, preferentially below the insertion points (22) of the upper hooks (20) of said girder (16).

6. Shelf system according to the claims 1 to 5, **characterized in that** at the side towards the longitudinal pole (2), said girder (16) features additionally an ascending pocket-like folded edge (26), whose upper edge is in a plane with the supporting edge (18) for the supporting board (5).

7. Shelf system according to claim 6, **characterized in that** said additional folded edge (26) has a horizontal leg (27) at its upper end to overlap wholly or partially the upper front face of the longitudinal poles (2).

8. Shelf system according to claim 6, **characterized in that** said ascending, pocket-like folded edge (26) of said girder (16) surpasses its supporting edge (18).

9. Shelf system according to claim 2, **characterized in that** said supporting edge (18) of said girder (16) features stamped material sections or additional insertion elements to overlap the transition point of adjacent supporting boards (5).

10. Shelf system according to the claims 1 to 9, **characterized in that** said girder (16) has a bead (19), in which at least the upper hooks (20) are formed.

11. Shelf system according to the claims 1 to 10, **characterized in that** the girder (16) features a reinforcing edge (25) between the longitudinal poles (2).

12. Shelf system according to the claims 1 to 3, **characterized in that** said girder (28) consists of a basic structural component (17) with a wall (29) linked onto its lower section and propped up against the basic structural component (17), thus forming an insertion pocket (30) for the front side flap (15) of said supporting board (5).

13. Shelf system according to claim 12, **characterized in that** the basic structural component (17) of said girder (28) has upper and lower pairs of hooks (20,21) and the wall (29), propped up against the basic structural component (17), has a lower pair of hooks (31), which are congruent and are propped up with the lower pair of hooks (21) in the basic structural component (17).

14. Shelf system according to claim 12 and 13, **characterized in that** the wall (29) of the girder (28), propped up against the basic structural component (17), features releases (32) in the corner sections above the lower pair of hooks (31), with liberation of the upper pair of hooks (20) in the basic structural component (17).

15. Shelf system according to the claims 12 to 14, **characterized in that** the side of said girder (28), distant from the longitudinal poles (2), features protuberances (33) as supports for the end sections of the side walls (12) of said supporting board (5).

16. Shelf system according to claim 15, **characterized in that** said protuberances (33) are separate structural components, preferably thrust blocks, which may be joined with said girder (28).

17. Shelf system according to the claims 12 to 16, **characterized in that** wall (29) of said girder (28) has a horizontal leg (27) at its upper end, to overlap wholly or partially the upper front face of the longitudinal poles (2).

18. Shelf system according to the claims 1 to 17, **characterized in that** said hooks (20,21,31) of said girder (16,28) have different hook depths.

19. Shelf system according to the claims 1 to 18, **characterized in that** the basic structural component (17) of said girder (16,28) is formed extended in descending direction.

20. Shelf system, according to the claims 1 to 19, **characterized in that** said girder (16,28) consists of a cutout.

21. Shelf system according to claim 1, **characterized in that** said girder (28) consists of a basic structural component (17) with a lower, thereto articulate wall (29), propped up against the basic structural component (17), thus forming an insertion pocket (30) for the front side flap (15) of said supporting board (5), and the descending front side flap (15) of said supporting board (5) may be jammed between the insertion pocket (30) of said girder (28), composed of the basic structural component (17) and the wall(29) propped up against it.

22. Shelf system according to claim 21, **characterized in that** said basic structural component (17) of said girder (28) features a pair of upper hooks (20) and a pair of lower hooks (31), and the wall (29), propped up against the basic structural component (17), has congruent gaps (34) in relation to hooks (20,31).

23. Shelf system, according to claim 21, **characterized in that** wall (29) of said girder (28), propped up against the basic structural component (17), features releases (32) in the upper and/or lower corner sections, freeing said upper and lower hooks (20,31) in the basic structural component (17).

24. Shelf system according to the claims 1 to 23, **characterized in that** the girder has at least one horizontal section of orifices (36) for insertion of product supporting elements.

## Revendications

1. Système d'étagère pour le stockage et l'archivage d'objets, constitué essentiellement d'une étagère (1) avec une section transversale à angle droit, sur les coints de laquelle sont disposés des poteaux longitudinaux (2) verticaux, deux traverses horizontales(16, 28) destinées à fixer des panneaux de support (5) pourvus chacun d'une patte latérale frontale (15) orientée vers le bas pouvant être fixés entre deux poteaux longitudinaux (2) du côté frontal et les poteaux longitudinaux (2) présentant des évidements (10) pour la réception de paires de crochets (20, 21, 31) éloignées de façon verticale et horizontal et orientées vers le bas sur des traverses (16, 28) sur des traverses (16, 28), **caractérisé en ce que** la patte latérale frontale (15) orientée vers le bas du panneau de support (5) peut être coincée par pressage entre la traverse (16, 28) et le poteau longitudinal (2), portant ladite traverse, de l'étagère (1) ou des parties (26, 29) de la traverse (16, 28) pour empêcher que le panneau de support (5) de se lever, l'élément de base (17) de la traverse (28) présente une hauteur qui couvre au moins la patte latérale frontale (15) du panneau de support (15).

2. Système d'étagère selon la revendication 1, **caractérisé en ce que** la traverse (16, 28) présente un bord de support (18) s'étendant au dessus des crochets (20) supérieurs pour le côté inférieur du panneau de support (5) et **en ce que** le bord libre de la patte latérale frontale (15) du panneau de support (5) s'étend au dessus des points d'accrochage (22) des crochets supérieurs (20) de la traverse (16, 28) dans les poteaux longitudinaux (2).

3. Système d'étagère selon la revendication 2, **caractérisé en ce que** la hauteur de la patte latérale frontale (15) du panneau de support (5) correspond à peu près à la distance entre le bord de support (18) et les points d'accrochage (22) des crochets supérieurs (20) de la traverse (16, 28).

4. Système d'étagère selon les revendications 1 à 3, **caractérisé en ce que** la traverse (16) se compose d'un élément de base (17) et présente un support (23) supplémentaire pour les tronçons terminaux de la paroi latérale longitudinale (12) du panneau de support (5).

5. Système d'étagère selon la revendication 4, **caractérisé en ce que** le support (23) supplémentaire est formé selon une orientation horizontale , de préférence en dessous des points d'accrochage (22) des crochets (20) supérieurs de la traverse (16).

6. Système d'étagère selon les revendications 1 à 5, **caractérisé en ce que** la traverse (16) présente, en plus, sur le côté orienté vers les poteaux longitudinaux (2), un pliage (26) en forme de poche dont les bords supérieurs se trouvent dans un plan avec le bord de support (18) pour le panneau de support (5).

7. Système d'étagère selon la revendication 6, **caractérisé en ce que** le pliage (26) supplémentaire présente sur son extrémité supérieure, une traverse (27) horizontale pour recouvrir complètement ou partiellement la surface frontale des poteaux longitudinaux (2).

8. Système d'étagère selon la revendication 6, **caractérisé en ce que** le pliage (26) en forme de poche , orientée vers le haut, de la traverse (16) fait saillie au dessus de son panneau de support (18).

9. Système d'étagère selon la revendication 2, **caractérisé en ce que** le bord de support (18) de la traverse (16) présente des formations de matériau ou des éléments à enfichage supplémentaires pour recouvrir le panneau de support (5) voisin de l'endroit de transition.

10. Système d'étagère selon les revendications 1 à 9, **caractérisé en ce que** la traverse (16) présente une nervure (19) dans laquelle les crochets supérieurs (20) au moins sont formés et une profondeur qui correspond à peu près à l'épaisseur de la patte latérale frontale (15) du panneau de support (5).

11. Système d'étagère selon les revendications 1 à 10, **caractérisé en ce que** la traverse (16) présente un bord de renforcement (25) entre les poteaux longitudinaux (2).

12. Système d'étagère selon les revendications 1 à 3, **caractérisé en ce que** la traverse (28) se compose d'un élément de base (17) avec une paroi (29) articulée sur ledit élément de base du côté inférieur et s'appuyant sur l'élément de base (17), formant ainsi une poche de réception (30) pour la patte latérale frontale (15) du panneau de support (5).

13. Système d'étagère selon la revendication 12, **caractérisé en ce que** l'élément de base (17) de la traverse (28) présente des paires supérieures et inférieures de crochets (20, 21) et **en ce que** la paroi (29) s'appuyant sur l'élément de base (17) présente une paire inférieure de crochets (31) qui sont congruents et en contact avec la paire inférieure des crochets (17).

14. Système d'étagère selon la revendication 12 ou 13, **caractérisé en ce que** la paroi (29) s'appuyant sur l'élément de base (17) de la traverse (28) est pourvue, dans les zones de coin, de zones de retrait (32) au dessus de la paire inférieure de crochets (31) en libérant la paire supérieure de crochets (20) dans l'élément de base (17).

15. Système d'étagère selon les revendications 12 à 14, **caractérisé en ce que** le côté détourné des poteaux longitudinaux (2) de la traverse (28) présente des éléments (33) en saillie pour supporter les tronçons terminaux des parois latérales longitudinales (12) du panneau de support (5).

16. Système d'étagère selon la revendication 15, **caractérisé en ce que** les éléments (33) en saillie sont des éléments séparés, de préférence, des équerres de support, qui sont susceptibles d'être reliés avec la traverse.

17. Système d'étagère selon les revendications 12 à 16, **caractérisé en ce que** la paroi (29) de la traverse (28) présente sur son extrémité supérieure, une traverse (27) horizontale pour recouvrir complètement ou partiellement la surface frontale supérieure des poteaux longitudinaux (2).

18. Système d'étagère selon les revendications 1 à 17, **caractérisé en ce que** les crochets (20, 21, 31) de la traverse (16, 28) présente des profondeurs de crochets différentes.

19. Système d'étagère selon les revendications 1 à 18, **caractérisé en ce que** l'élément de base (17) de la traverse (16, 28) peut être rallongée vers le bas.

20. Système d'étagère selon les revendications 1 à 19, **caractérisé en ce que** la traverse (16, 28) est composée d'une pièce de coupe.

21. Système d'étagère selon la revendication 1, **caractérisé en ce que** la traverse (28) se compose d'un élément de base (17) avec une paroi (29) étant articulée du côté inférieur sur ledit élément de base et s'appuyant sur un élément de base (17) formant ainsi une poche de réception (30) pour la patte latérale frontale (15) du panneau de support (5), la patte latérale frontale (15) orientée vers le bas du panneau de support (5) pouvant être coincée entre la poche de réception (30), constituée de l'élément de base (17) et de la paroi (29) s'appuyant sur ledit élément, de la traverse (28).

22. Système d'étagère selon la revendication 21, **caractérisé en ce que** l'élément de base (17) de la traverse (28) présente une paire de crochets (20) supérieurs et une paire de crochets (31) inférieurs et **en ce que** la paroi (29) s'appuyant sur l'élément de base (17) présente des évidements (34) congruents par rapport aux crochets (20, 31).

23. Système d'étagère selon la revendication 21, **caractérisé en ce que** la paroi (29) s'appuyant sur l'élément de base (17) de la traverse (28) est pourvue dans les zones de coin supérieures et/ou inférieures avec des zones retraits (32) en libérant les crochets (20, 31) supérieurs et inférieurs dans l'élément de base (17).

24. Système d'étagère selon les revendications 1 à 23, **caractérisé en ce que** la traverse présente au moins une rangée de trous (36) horizontale pour accrocher les éléments pour porter les marchandises.
